# EUROPÄISCHE PATENTSCHRIFT

(11) **EP 0 327 936 B1**
(45) Veröffentlichungstag und Bekanntmachung des Hinweises auf die Patenterteilung: **29.09.1993**
(21) Anmeldenummer: 89101683.4
(22) Anmeldetag: 01.02.1989
(51) Int. Cl.: A47L 9/28

(54) **Einbauvorrichtung für Sensoren und Geber**
Mounting for sensors and transmitters
Installation pour palpeurs et transmetteurs

(30) Priorität: 09.02.1988 DE 3803824
(43) Veröffentlichungstag der Anmeldung: 16.08.1989
(73) Patentinhaber: Interlava AG, CH-6900 Lugano 1 (CH)
(72) Erfinder: Kurz, Gerhard, D-7000 Stuttgart 80 (DE)
(74) Vertreter: Otte, Peter, Dipl.-Ing.

(56) Entgegenhaltungen:
- DE-A- 3 431 175
- FR-A- 2 197 555
- US-A- 3 519 356
- US-A- 4 601 082

## Beschreibung

Die Erfindung geht aus von einer Einbauvorrichtung für Sensoren und Geber nach dem Oberbegriff des Anspruchs 1.

Ohne die umfassende Tätigkeit von Sensoren und Gebern sind moderne technische Probleme nicht bewältigbar; solche Sensoren sind im übertragenen Sinn die Augen und Ohren jedes elektrischen Regelgeräts, im Grunde jedes selbsttätig ablaufenden technischen Vorgangs.

Allerdings ergeben sich bei solchen technischen Sensoren, beispielsweise optischen Systemen wie Lichtschranken, induktiven oder kapazitiven Gebern, Ultraschallsensoren und zugeordneten -empfängern u. dgl. nicht selten Probleme, weil am Einbauort deren sensitive Bereiche zunehmend verschmutzen oder durch unerwünschte Schichten überlagert werden, beispielsweise wenn sich die Sensoren in einer schmutzerfüllten Umgebung befinden oder diese sogar beobachten müssen.

Die Erfindung betrifft in der bevorzugten Ausführungsform eine Einbauvorrichtung für optische Stauberkennungsmittel, beispielsweise in Form der Paarung Leuchtdiode/Fototransistor bei Staubsaugern, und daher wird im folgenden auf diesen Bereich genauer eingegangen, wobei es sich aber versteht, daß die Erfindung hierauf nicht beschränkt ist.

Bei Staubsaugern ist es beispielsweise bekannt, angrenzend zu dem von den angesaugten Schmutz- und Staubpartikeln durchströmten Kanal mindestens einen Lichtsender und einen zugeordneten Lichtempfänger so anzuordnen, daß entsprechend der Menge der den Saugkanal jeweils (noch) durchströmenden Staub- und Schmutzteilchen und Vergleich mit einem Schwellenwert eine entsprechende Anzeige über den erfaßten Verschmutzungsgrad oder eine Leistungsumschaltung des das Gebläse antreibenden Elektromotors erfolgt (DE-OS 34 31 164). In diesem Zusammenhang ist es auch bekannt, die optischen Stauberkennungsmittel in einem separaten Gehäuse anzubringen, welches an den Staubsaugersaugkanal befestigt oder zwischen Saugbürste und dem Saugrohr zwischengeschaltet und von einem separaten, auf den Unterdruck im Saugrohr reagierenden Unterdruckschalter jeweils eingeschaltet wird (offengelegte europäische Patentanmeldung 0 231 419).

Bei allen diesen Sensoren ergibt sich das Problem, daß deren sensitive Bereiche in ihrer Wirksamkeit eingeschränkt oder ganz unterbunden werden können, weil diese sich aus Verschmutzungen durch die Umgebung oder speziell bei Staubsaugern aufgrund vorbeiströmender Stäube u. dgl. ganz oder teilweise zusetzen, also abgedeckt werden.

Da eine absolut glatte Fläche bzw. Innenfläche bei optischen Stauberkennungsmitteln, die sich in einen Saugkanal erstrecken, schwierig oder gar nicht herzustellen ist, denn mindestens der sensitive Bereich des jeweiligen Sensors oder optischen Senders oder Empfängers muß ja, die Wandung des Kanals durchbrechend, oder flächenbündig zu dieser angeordnet werden, ergibt sich die Gefahr, daß in diesem Übergangsbereich Staubteilchen oder Fusseln hängenbleiben, weitere Stäube und Festteilchen aufnehmen und so den sensitiven Bereich allmählich abdecken. Das gleiche kann bei Lichtschranken oder Ultraschallgebern bei Maschinen oder sonstigen Systemen geschehen, wenn aus der Umgebung sich über den sensitiven Bereich allmählich Ablagerungen aufbauen.

Eine manuelle Reinigung der Sensorflächen ist zwar nicht ausgeschlossen, aber nicht immer möglich, beispielsweise dann nicht, wenn, angewendet auf den Staubsaugerbereich, sich die optischen Stauberkennungsmittel beidseitig eines längeren schmalen Kanals befinden, an einem Einbauort also, wo man von innen mit den Fingern oder einem Gerät nicht oder nur beschränkt herankommen kann. Außerdem ist nicht zu erwarten, daß unter allen Umständen eine solche Reinigung durchgeführt wird.

Der Erfindung liegt daher die Aufgabe zugrunde, eine Einbauvorrichtung für Sensoren beliebiger Art und speziell für die optischen Stauberkennungsmittel bei einem Staubsauger zu schaffen, die so ausgebildet ist, daß eine automatische Reinigung von selbst stattfindet.

### Vorteile der Erfindung

Die erfindungsgemäße Einbauvorrichtung löst diese Aufgabe mit den kennzeichnenden Merkmalen des Hauptanspruchs und hat den Vorteil, daß auch bei beliebiger Ausbildung des sensitiven Bereichs des Sensors, also auch in solchen Fällen, wo dieser Bereich nicht unmittelbar ohne Unterbrechung in die angrenzende Wandung übergeht, eine wirksame selbsttätige Reinigung und ein Freiblasen im sensitiven Bereich möglich ist, unter Ausnutzung von am Einbauort herrschenden Über- oder Unterdrücken der Umgebungsluft. Die Erfindung nutzt also die jeweilige Druckdifferenz aus, um über Längskanäle, die im Bereich des Einbauortes angrenzend zu den Sensoren geführt sind, Luftmengen oder Luftströmungen auf und längs des Sensors so zu leiten, daß dessen sensitiver Bereich beim normalen Arbeiten des Systems, in welchem sich die Sensoren befinden, durch das Anblasen oder mindestens Vorbeiströmen von Luftmengen jeweils freigehalten bzw. freigeblasen wird.

Durch die in den Unteransprüchen aufgeführten Maßnahmen sind vorteilhafte Weiterbildungen und Verbesserungen der im Hauptanspruch angegebenen Einbauvorrichtung möglich. Besonders vorteilhaft ist die Ausbildung der Einbauvorrichtung einstückig mit der umgebenden Rohrwandung, so daß die Einbauvorrichtung beispielsweise eine zylindrische Ausstülpung bildet, die in ihrer inneren Bohrung den beispielsweise zylindrischen, rotationssymmetrischen Sensor aufnimmt, dabei aber gleichzeitig, beispielsweise durch Abstandsbildung in bestimmten peripheren Bereichen Längskanäle um den Sensor realisiert, die bei Anwendung auf den Saugkanal eines Staubsaugers vom Rohrinneren zum Rohräußeren offen sind, so daß durch diese Längskanäle aufgrund des vom Staubsauger entwickelten Unterdrucks im Saugrohr Luftströmungen fließen, die für den Staubsauger selbst zwar Fremdluft oder Falschluft darstellen, aber so gering sind, daß sie keine Rolle spielen, andererseits aber für die von diesen Luftströmungen überstrichenen Sensoren und deren sensitive Bereiche hinsichtlich der hierdurch entfalteten Reinigungswirkung besonders wichtig sind.

### Zeichnung

Ein Ausführungsbeispiel der Erfindung ist in der Zeichnung dargestellt und wird in der nachfolgenden Beschreibung näher erläutert. Es zeigen:
- Fig. 1: einen in sich abgesetzten Rohrwandungsabschnitt speziell für das Saugrohr eines Staubsaugers im Anwendungsbeispiel mit einem in der Wandung angeordneten Sensor von an sich beliebiger Art in Draufsicht und
- Fig. 2: die gleiche Darstellung der Fig. 1 im Schnitt, wobei erkennbar wird, daß Sensoren gegenüberliegend angeordnet sind nach Art einer hierdurch gebildeten Lichtschranke.

### Beschreibung der Ausführungsbeispiele

Der Grundgedanke vorliegender Erfindung besteht darin, im Einbaubereich von Sensoren vorhandene Unterdrücke oder Überdrücke auszunutzen bzw. solche zu erzeugen und unter Ausbildung von Längskanälen, die insbesondere auch eine Einbeziehung der sensitiven Bereiche der Sensoren ermöglichen, Luftströmungen längs der Sensoren und über deren sensitive Bereiche so zu führen, daß diese eine ständige Reinigungswirkung ausüben.

Das spezielle Ausführungsbeispiel vorliegender Erfindung betrifft optische Stauberkennungsmittel, bestehend aus einer Leuchtdiode und einem Fototransistor im Saugrohr eines Staubsaugers; ein Teil des abgesetzten Saugrohrs ist in Fig. 1 mit 10 bezeichnet; der Einbauort für den oder die Sensoren trägt das Bezugszeichen 11 bzw. 11a, 11b.

Genauere Ausführungen zu Aufbau und Wirkungsweise dieser optischen Stauberkennungsmittel lassen sich den weiter vorn schon genannten Veröffentlichungen entsprechend DE-OS 34 31 164 bzw. der genannten offengelegten europäischen Patentanmeldung entnehmen, so daß hierauf nicht weiter eingegangen zu werden braucht.

Wie die Fig. 2 zeigt, sind in einem Saugkanalbereich - und hier kann es sich natürlich auch um ein inneres Rohrstück eines separaten zwischengeschalteten Gehäuses mit optischen Stauberkennungsmitteln handeln - beispielsweise einander gegenüberliegend ein Lichtsender 12 als Leuchtdiode und ein Lichtempfänger 13 als Fototransistor angeordnet und so gehalten, daß ihre sensitiven Bereiche einander zugewandt sind, d.h der Fototransistor empfängt die vom Lichtsender ausgehende Strahlung, jeweils unterbrochen durch in Strömungsrichtung längs der Pfeile A getragene Stäube und Schmutzteilchen, so daß sich hierdurch und unter Mitwirkung geeigneter nachgeschalteter Auswerteschaltungen ein Stauberkennungssignal erzeugen und auswerten läßt.

Um der Gefahr vorzubeugen, daß die, wie gerade die Darstellung der Fig. 2 auch zeigt, nicht flächenbündig, sondern von beliebiger Form in ihrem sensitiven Bereich ausgebildeten Sensoren allgemein, hier also der Leuchtdiode und des Fototransistors,sich durch die Schmutzteilchen und Stäube zunehmend abdecken, die sich an jeder Stelle im Saugkanal, aber bevorzugt an diesen ohnehin Kanten, Abbrechungen, vorspringende Teile u. dgl. aufweisenden Bereiche festsetzen können, ist die Einbauvorrichtung für den Sensor so ausgebildet, daß mindestens ein von außen nach innen offener Längskanal 14 vorgesehen ist, wobei bei dem dargestellten Ausführungsbeispiel, wie die Fig. 1 zeigt, vier gleichmäßig über den Umfang verteilte Längskanäle 14 gebildet sind, und zwar zwischen der beispielsweise im Querschnitt kreisrunden Innenwandung der Einbauvorrichtung und der angrenzenden Außenwandung des in die Einbauvorrichtung eingesetzten bzw. von dieser aufgenommenen Sensors, der somit auch durch die bündige Anlage allein (und gegebenenfalls durch eine zusätzliche Verklebung u. dgl.)in der Bohrung der Einbauvorrichtung gehalten sein kann.

Bei dem dargestellten Ausführungsbeispiel besteht die Einbauvorrichtung bevorzugt als einstückige Ausstülpung bzw. sich als zylindrischer Fortsatz aus der Saugkanal-Rohrwandung erstreckendes Aufnahmeteil mit innerem Durchlaß, der den Sensor, also die Leuchtdioden oder den Fototransistor im vorliegenden Fall, aufnimmt. Durch die Bildung der Längskanäle 14 liegen an der äußeren Wandung des Sensors im Abstand zueinander befindliche axiale Wandungsteile 15 direkt an der Außenwandung des Sensors an, wobei die spezielle Ausgestaltung oder Form der zwischen sich die ebenfalls in ihrer Form beliebigen axialen Kanäle 14 bildenden (restlichen) Wandungsstücke beliebig geformt sein können. Man erkennt, daß einerseits der hier länglich zylindrisch ausgebildete Sensor fest in der Einbauöffnung der Einbauvorrichtung gehalten ist und gleichzeitig durchgehende Kanäle gebildet sind, die aufgrund des im Inneren 16 des Saugkanals des Staubsaugers herrschenden Unterdrucks mit einigermaßen hoher Geschwindigkeit Luftströme von außen nach innen führen, die durch die gestrichelte Linienführung in Fig. 2 gekennzeichnet sind.

Diese Luftströmungen blasen wirkungsvoll jede mögliche Staub- oder Festkörperansammlung im Bereich der Sensoren weg, halten die sensitiven Bereiche von Schmutzteilchen frei und sichern so eine einwandfreie Funktion der Sensoren über lange Zeiträume.

Eine vorteilhafte Ausgestaltung vorliegender Erfindung kann dabei darin bestehen, daß bei sich verjüngenden Sensorflächen oder bei solchen sensitiven Sensorbereichen, die im wesentlichen bündig mit der Fläche der inneren Rohrwandung abschließen, die die Luftströmungen führenden Axialkanäle 14 nach innen zu, also dort, wo diese angrenzend an die sensitiven Bereiche der Sensoren in den freien Innenraum des Saugkanals münden, Anschrägungen 17 aufweisen, die, wie auch aus der gestrichelten Linienführung der Pfeile erkennbar, die Luftströmungen stärker zentrieren, also auf den mittleren Bereich dese Sensors (sensitiver Bereich) auflenken und die wirksame Reinigung unterstützen. Man kann diese Anschrägungen als Prallflächen bezeichnen, die für eine Umlenkung der durch den Unterdruck erzeugten Luftströme gerade in den sensitiven Bereich der Stauberkennungsmittel sorgen.

## Patentansprüche

1. Einbauvorrichtung in einen Staubsauger mit Sensoren oder Gebern, die als optische oder elektrische Stauberkennungsmittel angrenzend zu einem von angesaugten Stäuben und Schmutzteilchen durchsetzten Saugkanal (10) angeordnet und hierdurch am Einbauort (11) einer Verschmutzung oder Überdeckung ihrer sensitiven Bereiche ausgesetzt sind, dadurch gekennzeichnet, daß im Bereich der Fassung (11a, 11b) des jeweiligen Sensors (12, 13) mindestens ein von außen nach innen offener Kanal (14) unmittelbar angrenzend zum Körper des Sensors (12, 13) und zu dessen sensitivem Bereich gebildet ist, durch welchen aufgrund des vom Staubsaugergebläse selbst erzeugten Unterdrucks eine den sensitiven Bereich hierdurch fortlaufend freiblasende Luftströmung geführt ist, wobei der mindestens eine Kanal mit Bezug auf die Längsachse des Sensors so geführt ist, daß die Blaswirkung der Luftströmung den sensitiven Bereich des Sensors erreicht.

2. Einbauvorrichtung nach Anspruch 1, dadurch gekennzeichnet, daß der mindestens eine axial geführte Kanal (14) in Höhe des sensitiven Bereichs des Sensors eine Anschrägung (17) zur Bildung von Prallzonen für die durch den Kanal geführte Luftströmung aufweist derart, daß die Luftströmung in Richtung auf den sensitiven Bereich des Sensors abgelenkt wird.

3. Einbauvorrichtung nach Anspruch 1, dadurch gekennzeichnet, daß zur Aufnahme des optischen Sensors (12, 13) als Stauberkennungsmittel der Saugkanal (10) eine einstückige, nach außen aufgestülpte Fassung (11a, 11b) von allgemein zylindrischer Form bildet, wobei Innenwandbereiche (15) über die Länge der Fassung im peripher verteilten Abstand nach innen zur Halterung des als Leuchtdiode oder Fototransistor ausgebildeten Sensors (12, 13) vorspringen und zwischen sich mehrere axiale Kanäle (14) bilden.

## Claims

1. A mounting in a vacuum cleaner with sensors or transmitters, which are arranged as optical or electrical dust detecting means adjoining a suction duct (10) penetrated by sucked-in dust and dirt particles and are therefore subjected at the mounting site (11) to a contamination or covering of their sensitive regions, characterised in that, in the region of the fitting (11a, 11b) of the respective sensor (12, 13), at least one duct (14) opening from the outside towards the inside is formed directly adjoining the body of the sensor (12, 13) and the sensitive region thereof, through which duct as a result of the underpressure generated by the vacuum cleaner fan per se an air flow is guided, which constantly blows the sensitive regions clean, the at least one duct being guided relative to the longitudinal axis of the sensor in such a manner that the blowing effect of the air flow reaches the sensitive region of the sensor.

2. A mounting according to claim 1, characterised in that the at least one axially extending duct (14) comprises a bevelled section (17) at the height of the sensitive region of the sensor in order to form deflection zones for the air flow conveyed through the duct, so that the air flow is deflected in the direction of the sensitive region of the sensor.

3. A mounting according to claim 1, characterised in that, in order to accommodate the optical sensor (12, 13) as a dust detecting means, the suction duct (10) forms an integrally formed, outwardly folded fitting (11a, 11b) having a substantially cylindrical shape, inner wall regions (15) projecting inwards over the length of the fitting at peripherally spaced intervals in order to secure the mount of the sensor (12, 13) constructed as a light diode or phototransistor and forming a plurality of axial ducts (14) between the projections.

## Revendications

1. Installation dans un aspirateur comprenant des palpeurs et transmetteurs placés à la périphérie d'un canal (10) d'aspiration traversé par les poussières et particules de salissure comme moyen de détection optique ou électrique de la poussière et qui sont exposés ainsi sur leur lieu d'implantation (11) à une salissure ou à un recouvrement de leurs domaines sensibles, caractérisé en ce que dans la zone du support (11a, 11b) de chaque palpeur (12, 13) est formé au moins d'un canal ouvert de l'extérieur vers l'intérieur (14) directement adjacent au corps du palpeur (12, 13) et à son domaine sensible, par lequel, en raison de la dépression créée par le ventilateur aspirateur lui-même, un écoulement d'air balayant en permanence les domaines sensibles est dirigé sur eux, au moins un canal est disposé par rapport à l'axe longitudinal du palpeur de sorte que l'effet de balayage du courant d'air atteint le domaine sensible du palpeur.

2. Installation selon la revendication 1, caractérisée en ce qu'au moins un canal (14) disposé axialement à hauteur du domaine sensible du palpeur présente un chanfrein (17) pour former des zones d'impact pour le courant d'air guidé dans le canal, de sorte que le courant d'air soit dévié vers le domaine sensible du palpeur.

3. Installation selon la revendication 1, caractérisée en ce que pour recevoir le palpeur optique (12, 13) comme détecteur de poussière du canal d'aspiration (10) existe un support d'une pièce emboutie vers l'extérieur (11a, 11b) de forme générale cylindrique, les domaines de paroi interne (15) dépassent vers l'intérieur sur toute la longueur du support à intervalle périphérique régulier pour maintenir les palpeurs (12, 13) constitués de diode luminescente ou de phototransistor et forment entre eux plusieurs canaux axiaux (14).
